# EUROPÄISCHE PATENTSCHRIFT

(11) **EP 0 789 123 B1**
(45) Veröffentlichungstag und Bekanntmachung des Hinweises auf die Patenterteilung: **28.08.2002**
(21) Anmeldenummer: 97100749.7
(22) Anmeldetag: 18.01.1997
(51) Int. Cl.: E05D 5/02, E05D 7/04

(54) **Bandanordnung für Türen, Fenster und dergleichen**
Hinge assembly for doors, windows and the like
Charnière pour portes, fenêtres et similaires

(30) Priorität: 07.02.1996 DE 29602085 U
(43) Veröffentlichungstag der Anmeldung: 13.08.1997
(73) Patentinhaber: Dr. Hahn GmbH & Co. KG, D-41189 Mönchengladbach (DE)
(72) Erfinder: Kleinschumacher, Rainer, 41749 Viersen (DE)
(74) Vertreter: Palgen, Peter, Dipl.-Phys. Dr.

(56) Entgegenhaltungen:
- DE-A- 2 445 149
- DE-A- 2 920 843
- DE-A- 3 732 023

## Beschreibung

Die Erfindung bezieht sich auf eine Bandanordnung der dem Oberbegriff des Anspruchs 1 entsprechenden Art.

Derartige Bandanordnungen gehen z.B. aus den DE-GM 75 26 177 und 80 10 921, der DE-OS 23 35 228 und der DE-AS 18 10 224 hervor. Bei den bekannten Ausführungsformen erfolgt die Festlegung des Schenkels des Bandteils an einer zu der Vorderwandung senkrechten Wandung eines Hohlprofils durch Schrauben, die in Befestigungsstücke oder -platten eingreifen, die sich an Vorsprüngen oder Öffnungsrändern des Hohlprofils abstützen. Die Befestigungen sind bei geschlossenem Flügel unzugänglich. Infolge der Einleitung der Kräfte in nur wenig ausgedehnte Wandungsbereiche hängen jedoch die übertragbaren Kräfte von der Stabilität dieser Wandungsbereiche ab und können dementsprechend bei relativ dünnwandigen Aluminium-Hohlprofilen begrenzt sein.

Der Erfindung liegt die Aufgabe zugrunde, eine Bandanordnung der dem Oberbegriff des Anspruchs 1 entsprechenden Art so auszugestalten, daß bei geschlossenem Flügel unzugänglicher Befestigung größere Kräfte ohne übermäßige Beanspruchung der Beulfestigkeit der Wandungen der Kammer übertragbar sind.

Diese Aufgabe wird durch die in Anspruch 1 wiedergegebene Erfindung gelöst.

Das Befestigungsstück hat eine Ausdehnung, die der Ausdehnung des betreffenden Bandteils vergleichbar ist, und liegt mit entsprechend großen Flächen von innen an der vorderen und rückwärtigen Wandung der betreffenden Kammer an, so daß die Belastung dieser Wandungen durch die Übertragung der unter dem Gewicht des Flügels und seiner Bewegung auftretenden Kräfte gering bleibt. Die Querbolzen, von welchen im allgemeinen zwei längs der Scharnierachse verteilt vorhanden sein werden, wirken zwischen metallischen Teilen und erlauben die Übertragung großer Kräfte zwischen den beiden Schenkeln des U-förmigen Befestigungsstücks und dem Schenkel des betreffenden Bandteils.

Im Innern einer Profilkammer angeordnete Befestigungsstücke für Bandteile sind für sich genommen beispielsweise aus den DE-PSen 25 34 824 und 29 19 287 bekannt. Bei der bekannten Ausführungsform erfolgt die Befestigung aber durch das Bandteil und die Vorderwandung der Kammer von vorn durchgreifende, in das Befestigungsstück einschraubbare Schrauben, die besondere Abdeckungen erforderlich machen, um die Schraubenköpfe zu verbergen und das unbefugte Abschrauben des betreffenden Bandteils zu verhindern.

Die Erfindung löst die weitergehende Aufgabe, die Bandbefestigung horizontal verstellbar zu gestalten, mit den Mitteln des Anspruchs 2.

Trotz der verbesserten Kraftübertragung ergibt sich dadurch eine Verstellmöglichkeit des betreffenden Bandteils senkrecht zur Scharnierachse und parallel zur Rahmen- bzw. Flügelebene, indem das Befestigungsstück mit dem daran befindlichen Bandteil in dieser Richtung verlagert wird.

Die Mittel zur Verlagerung des Befestigungsstücks können mindestens ein Stellglied nach Anspruch 3 umfassen, welches gemäß Anspruch 4 ausgebildet und angeordnet sein kann.

Gemäß Anspruch 5 sollte der Durchmesser des Stellgliedes mindestens 50% der Eingriffstiefe des Schenkels des betreffenden Bandteils in die Kammer betragen, um auch im Anlagebereich des Stellgliedes große Kraftübertragungsquerschnitte zu haben.

Gemäß Anspruch 6 können der Schenkel des Bandteils und die Schenkel des U-förmigen Befestigungsstücks als über ihre Ausdehnung in Richtung der Scharnierachse gleichbleibenden Querschnitt senkrecht zur Scharnierachse aufweisende spielfrei ineinandergreifende Profilteile ausgebildet sein.

Der Querbolzen zur Verbindung der Schenkel des Befestigungsstücks und des Rahmenbandteils kann durch eine Verbindungsschraube nach Anspruch 7 gebildet sein, die in der in den Ansprüchen 8 und 9 wiedergegebenen Weise angeordnet und ausgebildet sein kann.

Bei der bevorzugten Ausführungsform der Erfindung ist die Kammer in einem den feststehenden Rahmen und/oder den Flügelrahmen bildenden Hohlprofil ausgebildet (Anspruch 10), welches aus Aluminium oder Kunststoff, im letzteren Fall meist mit einem metallischen Aussteifungsprofil, bestehen kann.

Die Erfindung ist sowohl für zweiteilige als auch für dreiteilige sogenannte Scharnierbänder geeignet. Im letzteren Fall besteht das Band aus einem an dem Flügel befestigten Bandteil und je einem unter und über diesem Bandteil an dem feststehenden Rahmen befestigten Bandteil. Diese Bandteile sollen gemeinsam als das dem feststehenden Rahmen zugeordnete Bandteil verstanden werden.

In der Zeichnung ist ein Ausführungsbeispiel der Erfindung an einem Scharnierband dargestellt.
Fig. 1 zeigt eine Vorderansicht eines Scharnierbandes an einem Ausschnitt von Rahmen und Flügel;
Fig. 2 zeigt einen Schnitt nach der Linie II-II in Fig. 1;
Fig. 3 zeigt eine Ansicht des Bandes für sich genommen gemäß Fig. 2 von rechts;
Fig. 4 zeigt eine Ansicht gemäß Fig. 3 von links;
Fig. 5 zeigt eine Ansicht gemäß Fig. 3 von oben;
Fig. 6 zeigt einen Schnitt nach der Linie VI-VI in Fig. 3.

Fig. 1 und 2 zeigen den Rahmenbereich einer Tür, eines Fensters oder dergleichen mit einem feststehenden Rahmen 10 und einem Flügelrahmen 20, die durch mehrere, im allgemeinen zwei oder drei, über die Höhe verteilte Bänder 30 um Bandbolzen 25 (Fig. 6) mit einer in dem Ausführungsbeispiel vertikalen Scharnierachse A schwenkbar miteinander verbunden sind.

Der feststehende Rahmen 10 umfaßt in dem Ausführungsbeispiel ein Rahmenprofil 1 mit einer ebenen Vorderwandung 2, auf der das Band 30 mit seinem Rahmenbandteil 31 befestigt ist. Auf der dem Band 30 abgewandten Seite ist an dem Rahmenprofil 1 über wärmeisolierende Kunststoffstege 3 ein in Fig. 2 nicht weiter dargestelltes Rahmenaußenprofil angebracht.

Entsprechend umfaßt der Flügelrahmen 20 ein Flügelrahmenprofil 11 mit einer ebenen Vorderwandung 12, an welcher das Flügelbandteil 32 befestigt ist. Auf der Rückseite des Flügelrahmenprofils 11 ist über wärmeisolierende Stege 13 aus Kunststoff ein nicht dargestelltes Flügelrahmenaußenprofil befestigt.

Alle eigentlichen Rahmenprofile bestehen aus stranggepreßcen Aluminium-Hohlprofilen.

Die Ausbildung des feststehenden Rahmens 10 und des Flügelrahmens 20 mit wärmeisolierenden Stegen 3,13 ist ein Merkmal des Ausführungsbeispiels. Es könnten sowohl der feststehende Rahmen 10 als auch der Flügelrahmen 20 aus einem einheitlichen Profil aus Metall und/oder Kunststoff bestehen. Ebenso kommt es nicht darauf an, daß es sich um ein dreiteiliges sogenanntes Scharnierband handelt. Es könnte auch ein zweiteiliges Band vorliegen.

Das Rahmenbandteil 31 besitzt eine rückwärtige Anlagefläche 34, die von außen gegen die Vorderwandung 2 des Rahmenprofils 1 anliegt. Mit einem gegenüber der Anlagefläche 34 im Umriß verkleinerten Schenkel 35 greift das Rahmenbandteil 31 durch eine rechteckige Ausnehmung 36 der Vorderwandung 2 hindurch in die innere Kammer 4 des Rahmenprofils 1 ein. Dabei liegt die Unterseite des Schenkels 35 auf der unteren horizontalen Begrenzung der Ausnehmung 36 auf, wodurch das Gewicht des Flügels auf das Rahmenprofil 1 übertragen wird. Die Ausnehmung 36 weist eine dem Schenkel 35 entsprechende Höhe auf, ist jedoch in der Horizontalen in der aus Fig. 2 ersichtlichen Weise breiter als der Schenkel, so daß dieser mit dem Bandteil 31 in einer noch zu erläuternden Weise in der Ausnehmung 36 hinund herverlagerbar ist. Der Schenkel 35 ist als plattenoder leistenförmiges Profilteil miteinander parallelen, zu der Vorderwandung 2 senkrechten, vertikalen Seitenflächen 35' ausgebildet, die spielfrei an den benachbarten inneren Seitenflächen 37',37' der Schenkel 37 eines im horizontalen Querschnitt U-förmigen, als entsprechender Profilabschnitt ausgebildeten Befestigungsstücks 40 anliegen. Der Schenkel 35 erstreckt sich über die Höhe des Rahmenbandteils 31. Das Befestigungsstück 40 steht über die äußere obere bzw. untere Begrenzungsfläche des Rahmenbandteils 31 jeweils um eine Strecke 33 nach unten bzw. oben über.

Die Kammer 4 des Hohlprofils 1 hat einen rechteckigen Querschnitt. Die Wandungen 2,5 einerseits und 6,7 andererseits sind also innen zueinander parallel begrenzt.

Der äußere Querschnittsumriß des Befestigungsstücks 40 ist im ganzen ebenfalls rechteckig. Die "vordere" Rechteckseite 38 (Fig. 2,5) liegt an der Rückseite der Vorderwandung 2 an. Die dazu parallele rückwärtige Rechteckseite 39 liegt an der Rückwandung 5 der Kammer 4 an (Fig. 2). Die durch die äußeren Seitenflächen 37",37" der Schenkel 37 des Befestigungsstücks 40 gebildeten weiteren Seiten des Querschnittsumrisses des Befestigungsstücks 40 haben einen Abstand voneinander, der geringer ist als der Abstand der dazu parallelen Wandungen 6,7 des Rahmenprofils 1, so daß das Befestigungsstück 40 an den Wandungen 2,5 geführt wird, im übrigen aber parallel dazu im Innern der Kammer 4 verlagerbar ist.

Um die Verlagerung herbeizuführen und den Schenkel 35 und das Befestigungsstück miteinander zu verbinden, sind in den überstehenden Bereichen 33 am oberen und unteren Ende des Befestigungsstücks 40 sind walzenförmige, mit Außengewinde versehene Stellglieder 42 vorgesehen, die an ihrem Außenumfang ein Gewinde 49 tragen und sich in entsprechenden Gewindebohrungen 46 quer durch die Schenkel 37,37 erstrecken. Die Stellglieder 42 haben einen großen Durchmesser 21, der mindestens 50%, in dem Ausführungsbeispiel 80% der Eingriffstiefe 22 des Schenkels 35 in die Kammer (Fig. 2) beträgt, um große Kraftübertragungsflächen an den zu ihrer Achse senkrechten Endflächen 41 (Fig. 4,6) der Stellglieder 42 und eine entsprechend geringe spezifische Belastung an den Wandungen 6,7 des Rahmenprofils 1 zu erhalten, zwischen die die Stellglieder 42 mit ihren Endflächen 41 gerade hineinpassen. Auf der dem Falzbereich zugewandten Seite besitzen die Stellglieder 42 einen Innenmehrkant 43 zum Angriff eines eine entsprechende Lochung in der Wandung 7 durchgreifenden Schlüssels, mittels dessen das Befestigungsstück 40 in der Kammer 4 mitsamt dem daran befindlichen Bandteil 1 senkrecht zur Scharnierachse A, d.h. in dem Ausführungsbeispiel horizontal verlagerbar ist. Auf diese Weise kann die Lage des Flügels in der Rahmenöffnung horizontal justiert werden.

Um den Schenkel 35 des Rahmenbandteils 31 an dem Befestigungsstück 40 in der Eingriffsstellung zu fixieren, sind über die Höhe des Befestigungsstücks 40 verteilt drei Verbindungsschrauben 44 vorgesehen, die wie Querbolzen wirken, Durchgangsbohrungen 47 in dem dem Falzbereich zugewandten Schenkel 37 des Befestigungsstücks 40 durchgreifen und in Gewindebohrungen 48 des Schenkels 35 eingeschraubt werden. Sie sind mit ihren zylindrischen Köpfen 45 in entsprechenden Bohrungen der Wandung 7 des Rahmenprofils 1 angeordnet. Durch diese Konfiguration kann sich das Befestigungsstück 40 innerhalb der Kammer 4 in der Horizontalen, d.h. der Justierrichtung nach Maßgabe der Drehung der Stellglieder 42 bewegen. Das Gewinde 49 am Außenumfang der Stellglieder 42 ist selbsthemmend, so daß es keiner besonderen Fixierung der erreichten Justierstellung bedarf. Es sind allerdings die Bohrungen 47,48 so gelegt, daß sich beim Anziehen der Verbindungsschrauben 44 eine gewisse Anpressung der "vorderen" Rechteckseite 38 und der Anlagefläche 34 an die Rück- bzw. Vorderseite der Vorderwandung 1 einstellt, die bei der Festlegung des Befestigungsstücks 40 in der Kammer 4 mitwirkt.

Das Flügelbandteil 32 besitzt ebenfalls einen sich senkrecht zu der Vorderwandung 12 des Flügelrahmenprofils 11 durch eine Ausnehmung 46 derselben in dessen Inneres hineinerstreckenden Schenkel 55, der in den Falzbereich 50 eingreift und von außen gegen die dortige sich in die Tiefe erstreckende Wandung 56 des Flügelrahmenprofils 11 anliegt. Mittels den Schenkel 55 vom Falzbereich 50 her durchgreifender Befestigungsschrauben 57 (in dem Ausführungsbeispiel zwei übereinander, Fig. 3,4) und sich vom Inneren des Flügelrahmenprofils 11 her gegen die Wandung 56 setzender Spreizbuchsen 58 an dem Flügelrahmenprofil 11 ist der Schenkel 55 an der Wandung 56 festgelegt. Die Spreizbuchse 58 ist in Fig. 2 in dem gespreizten Befestigungszustand dargestellt, in den Fig. 3 bis 5 in dem ungespreizten Ausgangszustand, in dem sie durch die jeweilige Lochung der Wandung 56 einführbar ist.

Das Flügelrahmenprofil 11 ist ein Aufdeckprofil, welches mit seinem äußersten dem feststehenden Rahmen 10 zugewandten Profilteil, dem Aufdeckfalz 15, das Rahmenprofil 1 übergreift. Es liegt also die Vorderwandung 12 des Flügelrahmenprofils 11 gegenüber der Vorderwandung 2 nach innen, d.h. zur Bandseite hin versetzt, und zwar um das sogenannte Aufdeckmaß 16 (Fig. 2). In dem Aufdeckfalz 15 des Flügelrahmenprofils 11 ist eine C-Nut 17 ausgebildet, in welcher der Fuß einer Dichtung 18 untergebracht ist, die mit einer Lippe 19 oder dergleichen beim Schließen des Flügels gegen die Vorderwandung 2 des Rahmenprofils 1 zur Anlage kommt und die Dichtung bewirkt. Das Flügelbandteil 32 ist im Bereich der C-Nut 17 dem Flügelrahmenprofil 11 gleich gestaltet, so daß die C-Nut 17 unterbrechungslos fortgesetzt und die Dichtung 18 auf der ganzen Länge gleichmäßig gehalten ist.

## Patentansprüche

1. Bandanordnung für Türen, Fenster und dergleichen, wobei die Bandanordnung einen feststehenden Rahmen und einen Flügel aufweist, die mittels Bändern (30) um eine Scharnierachse (A) miteinander schwenkbar verbunden sind, die jeweils ein an dem feststehenden Rahmen befestigtes und ein am Flügel befestigtes Bandteil (31, 32) umfassen, die um einen die Scharnierachse (A) bildenden Bandzapfen schwenkbar aneinander gelagert sind, wobei mindestens eines der Bandteile (31, 32) mittels eines im wesentlichen senkrecht zur Rahmen- bzw. Flügelebene in den Rahmen oder den Flügel eingreifenden Schenkels (35) an dem feststehenden Rahmen oder dem Flügel befestigt ist,
**dadurch gekennzeichnet,**
**daß** ein in einem zur Scharnierachse (A) senkrechten Querschnitt U-förmiges, sich in Richtung der Scharnierachse im Bereich des betreffenden Bandteils erstreckendes Befestigungsstück (40) vorgesehen ist,
**daß** das Befestigungsstück (40) im Querschnitt in einer zur Rahmen- bzw. Flügelebene senkrechten, zur Scharnierachse (A) parallelen Ebene in eine der Befestigungsstelle des betreffenden Bandteils benachbarte Kammer (4) im feststehenden Rahmen oder im Flügel paßt, wobei das Befestigungsstück (40) von innen an der vorderen und rückwärtigen Wandung (2, 5) der Kammer (4) anliegt, und daß der Schenkel (35) des betreffenden Bandteils zwischen die Schenkel (37, 37) des U-förmigen Befestigungsstücks (40) eingreift und mit diesen durch mindestens einen Querbolzen verbunden ist.

2. Bandanordnung nach Anspruch 1, **dadurch gekennzeichnet,**
**daß** die Kammer (4) an der Vorderwandung (2) und der Rückwandung (5) auf der Innenseite parallel begrenzt ist,
**daß** die den Durchgriff des Schenkels (35) des betreffenden Bandteils (31) in das Innere der Kammer (4) gestattende Ausnehmung (36) in der Vorderwandung (2) der Kammer (4), senkrecht zur Scharnierachse (A) und parallel zu der Vorderwandung (2) gesehen, breiter als der Schenkel (35) des betreffenden Bandteils (31) ist,
**daß** das Befestigungsstück (40), in der gleichen Richtung gesehen, schmäler als die Kammer (4) ist,
und **daß** Mittel vorgesehen sind, um das Befestigungsstück (40) in der Kammer (4) senkrecht zur Scharnierachse (A) und parallel zur Vorderwandung (2) zu verlagern.

3. Bandanordnung nach Anspruch 2, **dadurch gekennzeichnet, daß** die Mittel mindestens ein die Schenkel (37,37) des U-förmigen Befestigungsstücks (40) quer durchgreifendes drehbares, sich an den zu der Vorderwandung (2) der Kammer (4) senkrechten Wandungen (6,7) von innen abstützendes Stellglied (42) umfassen, durch dessen Drehung das Befestigungsstück (40) verlagerbar ist.

4. Bandanordnung nach Anspruch 3, **dadurch gekennzeichnet, daß** das Stellglied (42) mit seiner Länge zwischen den Endflächen (41,41) gerade in die Kammer (4) paßt, walzenförmig ausgebildet, mit Außengewinde (49) versehen und in einer außerhalb des Eingriffsbereichs des Schenkels (35) in die Kammer (4) gelegenen Gewindebohrung (46) des Befestigungsstücks (40) verdrehbar ist.

5. Bandanordnung nach Anspruch 4, **dadurch gekennzeichnet, daß** der Durchmesser (21) des Stellgliedes (42) mindestens 50% der Eingriffstiefe (22) des Schenkels (35) des betreffenden Bandteils (31) in die Kammer (4) beträgt.

6. Bandanordnung nach einem der Ansprüche 1 bis 5, **dadurch gekennzeichnet, daß** der Schenkel (35) des Bandteils (31) und die Schenkel (37,37) des U-förmigen Befestigungsstücks (40) als über ihre Ausdehnung in Richtung der Scharnierachse (A) gleichbleibenden Querschnitt senkrecht zur Scharnierachse (A) aufweisende Profilteile ausgebildet sind.

7. Bandanordnung nach einem der Ansprüche 1 bis 6, **dadurch gekennzeichnet, daß** der Querbolzen durch eine vom Falzbereich (50) her durch die dortige Wandung (7) der Kammer (4) in das Befestigungsstück (40) einschraubbare Verbindungsschraube (44) gegeben ist.

8. Bandanordnung nach Anspruch 7, **dadurch gekennzeichnet, daß** die Verbindungsschraube (44) eine Durchgangsbohrung (47) in dem der Wandung (7) der Kammer (4) zugewandten Schenkel (37) des Befestigungsstücks (40) durchgreift und in eine Gewindebohrung (48) des Schenkels (35) des Rahmenbandteils (32) eingreift.

9. Bandanordnung nach Anspruch 8, **dadurch gekennzeichnet, daß** die Verbindungsschraube (44) einen zylindrischen Kopf (45) aufweist und mit dem Kopf (45) in einer entsprechenden Bohrung der Wandung (7) der Kammer (4) in Richtung der Schraubenachse verlagerbar ist.

10. Bandanordnung nach einem der Ansprüche 1 bis 9, **dadurch gekennzeichnet, daß** die Kammer (4) in einem den feststehenden Rahmen (10) oder den Flügelrahmen (20) bildenden Hohlprofil ausgebildet ist.

## Claims

1. Hinge assembly for doors, windows and the like, wherein the hinge assembly provides a fixed frame and a moving panel, which are connected to one another by means of hinges (30) in such a manner that they can be rotated around a hinge axis (A), which provide, in each case, one hinge element (31, 32) attached to the fixed frame and one hinge element attached to the moving panel, which are mounted in such a manner that they can be rotated relative to one another around a hinge pin forming the hinge axis (A), wherein at least one of the hinge elements (31, 32) is attached to the fixed frame or the moving panel by means of an arm (35) engaging with the frame or the moving panel in a manner substantially vertical to the frame and/or the plane of the moving panel,
**characterised in that**
a fastening element (40) with a U-shaped cross section is provided in the region of the relevant hinge element extending vertically to the hinge axis (A) in the direction of the hinge axis,
that the cross section of the fastening element (40) fits into a chamber (4) in the frame or moving panel adjacent to the fastening position of the relevant hinge element in a plane vertical to the plane of the frame and/or moving panel and parallel to the hinge axis (A), wherein the fastening element (40) lies adjacent to the internal front and rear wall (2,5) of the chamber,
and that the arm (35) of the relevant hinge element engages between the arms (37,37) of the U-shaped fastening element (40) and is connected to these by at least one transverse pin.

2. Hinge assembly according to claim 1, **characterised in that** the front wall (2) and the rear wall (5) of the chamber (4) provide the parallel interior limits thereof, that, when viewed vertically to the hinge axis (A) and parallel to the front wall, the opening (36) in the front wall (2) of the chamber (4) allowing the penetration of the arm (35) of the relevant hinge element (31) into the interior of the chamber (4) is wider than the arm (35) of the relevant hinge element (31),
that, when viewed in the same direction, the fastening element (40) is narrower than the chamber (4),
and that means are provided for displacing the fastening element (40) within the chamber (4) vertically to the hinge axis (A) and parallel to the front wall (2).

3. Hinge assembly according to claim 2, **characterised in that** the means comprise at least one adjustment element (42) which is rotatable and penetrates the arms (37, 37) of the U-shaped fastening element (40) in a transverse manner, supporting itself internally on the walls (6,7) vertical to the front wall (2) of the chamber (4), and through the rotation of which, the fastening element (40) can be displaced.

4. Hinge assembly according to claim 3, **characterised in that** the adjustment element (42) just fits into the chamber (4) with its length between the end faces (41, 41), that it is designed as a roller-shape, provided with external threading (49) and can be rotated within a threaded bore hole (46) of the fastening element (40) located outside the engagement region of the arm (35) in the chamber (4).

5. Hinge assembly according to claim 4, **characterised in that** the diameter (21) of the adjustment element (42) is at least 50% of the depth of engagement (22) of the arm (35) of the relevant hinge element (31) into the chamber (4).

6. Hinge assembly according to any one of claims 1 to 5, **characterised in that** the arm (35) of the hinge element (31) and the arms (37, 37) of the U-shaped fastening element (40) are designed as profile components providing a cross-section vertical to the hinge axis (A) which remains the same throughout their extension in the direction of the hinge axis (A).

7. Hinge assembly according to any one of claims 1 to 6, **characterised in that** the transverse pin is provided by a connecting bolt (44) which can be screwed from the flange region (50) through the wall (7) of the chamber (4) at that location into the fastening element (40).

8. Hinge assembly according to claim 7, **characterised in that** the connecting bolt (44) penetrates a through hole (47) in the arm (37) of the fastening element (40) facing towards the wall (7) of the chamber (4) and engages in a threaded bore hole (48) of the arm (35) of the frame hinge element (32).

9. Hinge assembly according to claim 8, **characterised in that** the connecting bolt (44) provides a cylindrical head (45), and with the head (45) in a corresponding bore hole of the wall (7) of the chamber (4) can be displaced in the direction of the screwing axis.

10. Hinge assembly according to any one of claims 1 to 9, **characterised in that** the chamber (4) is designed as a hollow profile which forms the fixed frame (10) or the moving-panel frame (20).

## Revendications

1. Ensemble de charnières pour portes, fenêtres et similaires présentant un cadre fixe et un battant qui sont reliés par des charnières (30) de manière à pouvoir pivoter autour d'un axe de charnière (A), chaque charnière comprenant deux parties de charnière (31, 32) fixées respectivement au cadre fixe et au battant et montées pivotantes l'une sur l'autre autour d'un pivot de charnière définissant l'axe de charnière (A), au moins une des parties de charnières (31, 32) étant fixée sur le cadre fixe ou sur le battant par une branche (35) engagée dans ce cadre ou ce battant, perpendiculairement au plan de ce cadre ou de ce battant,
**caractérisé en ce qu'**
- il est prévu une pièce de fixation (40) présentant, perpendiculairement à l'axe de charnière (A), une section en forme d'U, cette pièce s'étendant en direction de l'axe (A) dans la zone de la partie de charnière concernée,
- la pièce de fixation (40), en section selon un plan perpendiculaire au plan du cadre ou du battant et parallèle à l'axe de charnière (A), est ajustée dans une chambre (4) du cadre ou du battant, proche du point de fixation de la partie de charnière concernée, cette pièce de fixation (40) étant appliquée de l'intérieur sur les parois avant et arrière (2, 5) de la chambre (4),
- la branche (35) de la partie de charnière concernée est engagée entre les branches (37, 37) de la pièce de fixation (40) et reliée à ces branches par au moins un pivot transversal.

2. Ensemble de charnière selon la revendication 1,
**caractérisé en ce que**
- la chambre (4) est délimitée parallèlement sur sa face interne par la paroi avant (4) et la paroi arrière (5),
- l'évidement (36) pratiqué dans la paroi avant (2) de la chambre (4) et qui permet à la branche (35) de la partie de charnière concernée (31) de pénétrer à l'intérieur de la chambre (4) est, quand on l'observe perpendiculairement à l'axe de charnière (A) et parallèlement à la paroi avant (2), plus large que la branche (35) de la charnière concernée (31),
- la pièce de fixation (40), observée selon la même direction, est plus étroite que la chambre (4), et
- des moyens sont prévus pour déplacer la pièce de fixation (40) dans la pièce (4) perpendiculairement à l'axe de charnière (A) et parallèlement à la paroi avant (2).

3. Ensemble selon la revendication 2,
**caractérisé en ce que**
les moyens comprennent au moins un organe de réglage (42) rotatif traversant les branches (37, 37) de la pièce de fixation en forme d'U et s'appuyant de l'intérieur sur les parois (6, 7) perpendiculaires à la paroi avant (2) de la chambre (4), la rotation de cet organe de réglage (42) permettant de déplacer la pièce de fixation (40).

4. Ensemble selon la revendication 3,
**caractérisé en ce que**
l'organe de réglage (42) par sa longueur entre ses portées d'extrémité (41, 41) est exactement ajusté dans la chambre (4), il a la forme d'un cylindre portant un filetage externe (49) qui peut tourner dans un alésage fileté (46) de la pièce de fixation (40) situé dans la pièce (4) en dehors de la zone de pénétration de la branche (35).

5. Ensemble selon la revendication 4,
**caractérisé en ce que**
le diamètre (21) de l'organe de réglage (42) est au moins égal à 50 % de la profondeur de pénétration (22) dans la chambre (4) de la branche (35) de la partie de charnière concernée (31) de la branche (35).

6. Ensemble de l'une quelconque des revendications 1 à 5,
**caractérisé en ce que**
la branche (35) de la partie de charnière (31) et les branches (37, 37) de la pièce de fixation (40) en forme d'U sont constituées par des parties de profilé présentant, perpendiculairement à l'axe de charnière (A), des sections qui restent constantes quand elles se déplacent en direction de l'axe de charnière (A).

7. Ensemble de l'une quelconque des revendications 1 à 6,
**caractérisé en ce que**
le pivot transversal est constitué par une vis de liaison (44) qui, partant de la zone de feuillure (50) peut en traversant la paroi (4) de la chambre (7) située à cet endroit, venir se visser dans la pièce de fixation (40).

8. Ensemble selon la revendication 7,
**caractérisé en ce que**
la vis de liaison (44) traverse un alésage de passage (47) pratiqué dans la branche (37) de la pièce de fixation (40) située près de la paroi (7) de la chambre et est en prise avec un alésage fileté (48) pratiqué dans la branche (35) de la partie de charnière de cadre (32).

9. Ensemble de la revendication 8,
**caractérisé en ce que**
la vis de liaison (44) a une tête cylindrique (45) et avec cette tête (45), logée dans un alésage correspondant de la paroi (7) de la chambre (4), elle peut être déplacée selon la direction de l'axe de vis.

10. Ensemble selon l'une quelconque des revendications 1 à 9,
**caractérisé en ce que**
la chambre (4) est constituée par un profilé creux formant le cadre fixe (10) ou le cadre de battant (20).
